# EUROPÄISCHE PATENTSCHRIFT

(11) **EP 4 243 999 B1**
(45) Veröffentlichungstag und Bekanntmachung des Hinweises auf die Patenterteilung: **30.10.2024**
(21) Anmeldenummer: 21823724.6
(22) Anmeldetag: 15.11.2021
(51) Int. Cl.: B21D 5/04, B21D 43/10

(54) **WERKSTÜCKMANIPULATIONSVORRICHTUNG FÜR EINE SCHWENKBIEGEMASCHINE**
WORKPIECE MANIPULATION DEVICE FOR A SWIVEL BENDING MACHINE
DISPOSITIF DE MANIPULATION DE PIÈCE POUR PLIEUSE PIVOTANTE

(30) Priorität: 16.11.2020 AT 509942020
(43) Veröffentlichungstag der Anmeldung: 20.09.2023
(73) Patentinhaber: TRUMPF Maschinen Austria GmbH & Co. KG., 4061 Pasching (AT)
(72) Erfinder: SPEZIALI, Stefano, 06034 Foligno (IT)
(74) Vertreter: Burger, Hannes
(86) Internationale Anmeldenummer: PCT/AT2021/060432
(87) Internationale Veröffentlichungsnummer: WO 2022/099345

(56) Entgegenhaltungen:
- EP-A2- 1 967 300
- WO-A1-2007/125900
- JP-A- H11 342 425
- JP-B2- 3 794 645
- JP-U- H06 528
- US-A- 4 242 898
- US-A1- 2020 188 979
- US-B1- 6 185 974

## Beschreibung

Die Erfindung betrifft eine Werkstückmanipulationsvorrichtung, sowie eine mit der Werkstückmanipulationsvorrichtung ausgestattete Bearbeitungsanlage.

Aus dem Stand der Technik sind aus der JP 3 794645 B2, die die Basis für den Oberbegriff von Anspruch 1 bildet, der JP H06 528 U, der US 4 242 898 A, der JP H11 342425 A, der US 8 185 974 B1 und der WO 2007/125900 A1 diverse Schwenkbiegemaschinen, sowie Werkstückmanipulationsvorrichtungen zum Zuführen eines Werkstückes zu der Schwenkbiegemaschine bekannt.

Die aus dem Stand der Technik bekannten Schwenkbiegemaschinen weisen den Nachteil auf, dass die Positionierung des Werkstückes nur unzureichend durchgeführt werden kann. Aufgabe der vorliegenden Erfindung war es, die Nachteile des Standes der Technik zu überwinden und eine Vorrichtung zur Verfügung zu stellen, mittels derer das Werkstück mit erhöhter Genauigkeit positioniert werden kann.

Diese Aufgabe wird durch eine Vorrichtung und ein Verfahren gemäß den Ansprüchen gelöst. Die Erfindung betrifft eine Werkstückmanipulationsvorrichtung für eine Schwenkbiegemaschine, die Werkstückmanipulationsvorrichtung umfassend:
- ein Grundgestell;
- einen Manipulationsvorrichtungsträger, welcher mittels einer Manipulationsvorrichtungsträgerführung in einer Y-Achse relativ zum Grundgestell verschiebbar an diesem angeordnet ist;
- einen Manipulationsarm, welcher mittels einer Manipulationsarmführung in einer Z-Achse relativ zum Manipulationsvorrichtungsträger verschiebbar an diesem angeordnet ist;
- einen ersten Rotationsstempel, welcher am Manipulationsarm angeordnet ist, wobei der erste Rotationsstempel um eine, zur Z-Achse parallele, Rotationsachse rotierbar ist;
- einen zweiten Rotationsstempel, welcher am Manipulationsvorrichtungsträger angeordnet ist, wobei der zweite Rotationsstempel um die Rotationsachse rotierbar ist, wobei der erste Rotationsstempel und der zweite Rotationsstempel derart zueinander angeordnet sind, dass ein Werkstück zwischen dem ersten Rotationsstempel und dem zweiten Rotationsstempel klemmbar ist, wobei der Manipulationsvorrichtungsträger L-Förmig ausgebildet ist und einen ersten Schenkel aufweist, welcher sich entlang einer Y-Achse erstreckt und einen zweiten Schenkel aufweist, welcher sich entlang der Z-Achse erstreckt, wobei die Manipulationsarmführung am zweiten Schenkel ausgebildet ist und wobei ein Abstand zwischen der Manipulationsarmführung und der Rotationsachse des ersten Rotationsstempels größer als 1000mm ist.

Die erfindungsgemäße Werkstückmanipulationsvorrichtung weist den Vorteil auf, dass bei einem einfachen Aufbau der Werkstückmanipulationsvorrichtung gleichzeitig eine hohe Positioniergenauigkeit des Werkstückes erreicht werden kann.

Weiters ist es zweckmäßig, dass der Abstand zwischen der Manipulationsarmführung und der Rotationsachse des ersten Rotationsstempels zwischen 130% und 70%, insbesondere zwischen 120% und 80%, bevorzugt zwischen 110% und 90%, einer Länge des ersten Schenkels beträgt. Insbesondere ein derartiges Größenverhältnis bringt den überraschenden Vorteil mit sich, dass eine überaus hohe Positioniergenauigkeit der Werkstückmanipulationsvorrichtung erreicht werden kann.

Ferner kann vorgesehen sein, dass der Abstand zwischen der Manipulationsarmführung und der Rotationsachse des ersten Rotationsstempels zwischen 1000mm und 3000mm, insbesondere zwischen 1100mm und 2500mm, bevorzugt zwischen 1300mm und 2000mm beträgt. Insbesondere ein derartiges Größenverhältnis bringt den überraschenden Vorteil mit sich, dass eine überaus hohe Positioniergenauigkeit der Werkstückmanipulationsvorrichtung erreicht werden kann.

Darüber hinaus kann vorgesehen sein, dass der Manipulationsvorrichtungsträger eine erste Wange und eine zweite Wange aufweist, welche L-Förmig ausgebildet sind, wobei die erste Wange und die zweite Wange in einem Abstand zueinander angeordnet sind und mittels Stegen miteinander gekoppelt sind. Besonders eine derartige Ausbildung des Manipulationsvorrichtungsträgers weist bei möglichst geringem Gewicht eine hohe Verwindungssteifigkeit auf, um somit eine gute Positioniergenauigkeit der Werkstückmanipulationsvorrichtung zu erreichen.

Vorteilhaft ist auch eine Ausprägung, gemäß welcher vorgesehen sein kann, dass ein weiterer Manipulationsvorrichtungsträger ausgebildet ist, welcher mittels einer weiteren Manipulationsvorrichtungsträgerführung in einer Y-Achse relativ zum Grundgestell verschiebbar an diesem angeordnet ist, wobei der weitere Manipulationsvorrichtungsträger mehrere Manipulationselemente umfasst, welche in einer X-Achse zueinander beabstandet angeordnet sind, wobei die Manipulationselemente in der Z-Achse relativ zum weiteren Manipulationsvorrichtungsträger verschiebbar sind. Dies bringt den Vorteil mit sich, dass mittels des weiteren Manipulationsvorrichtungsträgers das zu biegende Werkstück flexibler positioniert werden kann. Insbesondere ist es hierbei denkbar, dass der Manipulationsvorrichtungsträger und der weitere Manipulationsvorrichtungsträger im Zusammenspiel zur Positionierung des zu biegenden Werkstückes dienen.

Gemäß einer Weiterbildung ist es möglich, dass am zweiten Schenkel des Manipulationsvorrichtungsträgers eine erste Führungsschiene und eine zweite Führungsschiene angeordnet ist, wobei die Manipulationsarmführung einen ersten Führungsschlitten und einen zweiten Führungsschlitten umfasst, welche in der ersten Führungsschiene geführt sind und wobei die Manipulationsarmführung einen dritten Führungsschlitten und einen vierten Führungsschlitten umfasst, welche in der zweiten Führungsschiene geführt sind. Besonders eine derartige Führungsanordnung bringt den Vorteil mit sich, dass das Werkstück mit einer hohen Positioniergenauigkeit positioniert werden kann. Darüber hinaus kann durch diese Maßnahme erreicht werden, dass durch den ersten Rotationsstempel und den zweiten Rotationsstempel eine ausreichende Klemmkraft auf das Werkstück aufgebracht werden kann, wobei die Verformung der Werkstückmanipulationsvorrichtung und somit eine mögliche Quelle für Positionierungenauigkeit möglichst geringgehalten werden kann.

Ferner kann es zweckmäßig sein, wenn am Manipulationsvorrichtungsträger ein Drehmotor zum Verdrehen des ersten Rotationsstempels ausgebildet ist. Durch diese Maßnahme kann die Orientierung des Werkstückes verändert werden. Durch die Anordnung des Drehmotors am Manipulationsvorrichtungsträger bzw. in Zusammenwirkung mit dem ersten Rotationsstempel kann darüber hinaus die Massenträgheit der Werkstückmanipulationsvorrichtung möglichst geringgehalten werden.

Erfindungsgemäß ist eine Bearbeitungsanlage zum Biegen von Werkstücken ausgebildet. Die Bearbeitungsanlage umfasst:
- eine Schwenkbiegemaschine;
- eine Werkstückmanipulationsvorrichtung zum Zuführen von Werkstücken zur Schwenkbiegemaschine.

Die Werkstückmanipulationsvorrichtung ist nach einem der vorhergehenden Ansprüche ausgebildet.

Die erfindungsgemäße Bearbeitungsanlage weist den Vorteil auf, dass eine hohe Positioniergenauigkeit des Werkstückes erreicht werden kann.

Weiters kann vorgesehen sein, dass der Manipulationsarm im Bereich des ersten Rotationsstempels eine Freistellung aufweist, welche mit der Schwenkbiegemaschine korrespondiert. Dies bringt den Vorteil mit sich, dass der erste Rotationsstempel möglichst nahe an die Schwenkbiegemaschine herangefahren werden kann, wodurch die Bearbeitung von sehr kleinen Werkstücken ermöglicht wird. Durch die Freistellung kann der Manipulationsarm in jenen Bereichen, wo dies benötigt wird, eine ausreichende Stabilität aufweisen.

Gemäß einer besonderen Ausprägung ist es möglich, dass die Schwenkbiegemaschine einen unteren Maschinentisch aufweist, wobei das Grundgestell an einem ersten Längsende mit dem unteren Maschinentisch gekoppelt ist und wobei das Grundgestell an einem zum ersten Längsende distanzierten Bereich einen Stützfuß zum Abstützen am Boden aufweist. Besonders eine derartige Befestigung der Werkstückmanipulationsvorrichtung an der Schwenkbiegemaschine bringt eine überraschende Positioniergenauigkeit mit sich. Insbesondere kann durch diese Maßnahme erreicht werden, dass der Biegevorgang der Schwenkbiegemaschine und damit verbunden eine Kraftaufbringung bzw. eine Verformung der Schwenkbiegemaschine nicht zu einer Erhöhung der Positionierungenauigkeit des Werkstückes führt.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes Ausführungsbeispiel einer Bearbeitungsanlage in einer perspektivischen Ansicht;
- Fig. 2: das erste Ausführungsbeispiel der Bearbeitungsanlage in einer Seitenansicht;
- Fig. 3: das erste Ausführungsbeispiel der Bearbeitungsanlage in einer weiteren perspektivischen Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt eine perspektivische Darstellung eines ersten Ausführungsbeispiels einer Bearbeitungsanlage 1. Die Bearbeitungsanlage 1 kann eine Schwenkbiegemaschine 2 umfassen. Die Bearbeitungsanlage 1 kann darüber hinaus eine Werkstückmanipulationsvorrichtung 3 umfassen, welche zum Manipulieren eines zu bearbeitenden Werkstückes 4 dient.

Die Schwenkbiegemaschine 2 ist der Übersichtlichkeit halber in Fig. 1 nur vereinfacht dargestellt.

Wie aus Fig. 1 ersichtlich, kann die Schwenkbiegemaschine 2 einen unteren Maschinentisch 5 und einen oberen Maschinentisch 6 umfassen. In den Maschinentischen 5, 6, insbesondere in Werkzeugaufnahmen, welche in den Maschinentischen ausgebildet sind, können Schwenkbiegewerkzeuge gespannt werden.

Die Werkstückmanipulationsvorrichtung 3 umfasst ein Grundgestell 7. Im vorliegenden Ausführungsbeispiel ist das Grundgestell 7 an einem ersten Längsende 8 mit dem unteren Maschinentisch 5 gekoppelt. Insbesondere kann vorgesehen sein, dass ein Koppelflansch 9 ausgebildet ist, wobei der Koppelflansch 9 mittels Befestigungsmittel 10, wie etwa Schrauben, mit dem unteren Maschinentisch 5 gekoppelt ist.

Weiters kann vorgesehen sein, dass an einem zum ersten Längsende 8 distanzierten Bereich des Grundgestells 7 ein Stützfuß 11 ausgebildet ist, mittels welchem das Grundgestell 7 am Untergrund, insbesondere am Hallenboden, abgestützt sein kann.

Weiters kann die Werkstückmanipulationsvorrichtung 3 einen Manipulationsvorrichtungsträger 12 umfassen. Der Manipulationsvorrichtungsträger 12 kann mittels einer Manipulationsvorrichtungsträgerführung 13 in einer Y-Achse 14 relativ zum Grundgestell 7 verschiebbar an diesem angeordnet sein. Weiters kann die Werkstückmanipulationsvorrichtung 3 einen Manipulationsarm 15 umfassen der Manipulationsarm 15 kann mittels einer Manipulationsarmführung 16 in einer Z-Achse 17 relativ zum Manipulationsvorrichtungsträger 12 verschiebbar an diesem angeordnet sein.

Weiters kann vorgesehen sein, dass im rechten Winkel zur Z-Achse 17 und zur Y-Achse 14 eine X-Achse 18 angeordnet ist.

Weiters kann ein erster Rotationsstempel 19 ausgebildet sein, welcher am Manipulationsarm 15 angeordnet ist. Der erste Rotationsstempel 19 kann um eine Rotationsachse 20 drehbar am Manipulationsarm 15 angeordnet sein. Die Rotationsachse 20 kann zur Z-Achse 17 parallel liegend ausgebildet sein.

Weiters kann ein zweiter Rotationsstempel 21 ausgebildet sein, welcher am Manipulationsvorrichtungsträger 12 angeordnet sein kann. Der zweite Rotationsstempel 21 kann ebenfalls um die Rotationsachse 20 rotierbar angeordnet sein.

Die Rotationsachse 20 kann in einem Abstand 24 zur Manipulationsarmführung 16 angeordnet sein.

Im Betrieb der Werkstückmanipulationsvorrichtung 3 können der erste Rotationsstempel 19 und der zweite Rotationsstempel 21 derart zusammenwirken, dass ein Werkstück 4 zwischen dem ersten Rotationsstempel 19 und dem zweiten Rotationsstempel 21 klemmbar ist. Durch eine Rotationsbewegung der beiden Rotationsstempel 19, 21 kann das zwischen diesen beiden Rotationsstempeln 19, 21 geklemmte Werkstück 4 gedreht bzw. ausgerichtet werden. Darüber hinaus kann durch die Verschiebbarkeit des Manipulationsvorrichtungsträgers 12 entlang der Y-Achse das zwischen den Rotationsstempeln 19, 21 geklemmte Werkstück 4 entlang der Y-Achse 14 verschoben werden.

Wie aus Fig. 1 weiters ersichtlich, kann vorgesehen sein, dass der Manipulationsvorrichtungsträger 12 L-förmig ausgebildet ist. Insbesondere kann der Manipulationsvorrichtungsträger 12 einen ersten Schenkel 22 aufweisen, welcher sich entlang der Y-Achse 14 erstrecken kann und einen zweiten Schenkel 23 aufweisen, welcher sich entlang der Z-Achse 17 erstrecken kann. Insbesondere kann vorgesehen sein, dass der erste Schenkel 22 und der zweite Schenkel 23 im rechten Winkel zueinander angeordnet sind.

Weiters kann vorgesehen sein, dass der Manipulationsvorrichtungsträger 12 eine erste Wange 25 und eine zweite Wange 26 aufweist. Die erste Wange 25 und die zweite Wange 26 können baugleich ausgebildet sein und jeweils die L-förmige Formgebung aufweisen.

Weiters kann vorgesehen sein, dass die erste Wange 25 und die zweite Wange 26 in einem Abstand 27 zueinander angeordnet sind. Weiters können zwischen der ersten Wange 25 und der zweiten Wange 26 Stege 28 ausgebildet sein, mittels welchen die erste Wange 25 und die zweite Wange 26 zueinander positioniert bzw. abgestützt sind.

Weiters kann vorgesehen sein, dass ein weiterer Manipulationsvorrichtungsträger 29 ausgebildet ist, welcher mittels einer zweiteren Manipulationsvorrichtungsträgerführung 30 in der Y-Achse 14 relativ zum Grundgestell 7 verschiebbar an diesem angeordnet ist.

Am weiteren Manipulationsvorrichtungsträger 29 können Manipulationselemente 31 angeordnet sein, welche zur Aufnahme des Werkstückes 4 dienen können.

Insbesondere kann vorgesehen sein, dass die Manipulationselemente 31 elektromagnetisch ausgebildet sind, wobei das Werkstück 4 mittels der Manipulationselemente 31 elektromagnetisch fixiert werden kann. In einer alternativen Ausführungsvariante kann auch vorgesehen sein, dass die Manipulationselemente 31 über Saugelemente verfügen, wobei das Werkstück 4 durch Aufbringen von Unterdruck an den Manipulationselementen 31 fixiert werden kann.

Insbesondere kann vorgesehen sein, dass die Manipulationselemente 31 unterhalb des Werkstückes 4 angeordnet sind und das Werkstück 4 flächig auf den Manipulationselementen 31 aufliegt.

Wie aus Fig. 1 weiters ersichtlich, kann vorgesehen sein, dass die Manipulationsvorrichtungsträgerführung 13 zumindest eine Führungsschiene 32 aufweist, in welcher zumindest ein Führungsschlitten 33 geführt ist. Die Führungsschiene 32 ist am Grundgestell 7 angeordnet. Weiters ist vorgesehen, dass die Führungsschiene 32 sich in Richtung der Y-Achse erstreckt, sodass der Führungsschlitten 33 entlang der Y-Achse 14 verschiebbar am Grundgestell 7 angeordnet ist. Weiters kann vorgesehen sein, dass der Führungsschlitten 33 am Manipulationsvorrichtungsträger 12 angeordnet ist. Wie aus Fig. 1 ersichtlich, kann vorgesehen sein, dass zwei der Führungsschienen 32 bezüglich er X-Achse 18 beabstandet zueinander angeordnet sind. Analog dazu können am Manipulationsvorrichtungsträger 12 mehrere der Führungsschlitten 33 ausgebildet sein, welche ebenfalls bezüglich der Y-Achse bzw. bezüglich der X-Achse zueinander beabstandet sind.

Darüber hinaus kann vorgesehen sein, dass ein Verstellantrieb 34 ausgebildet ist, welcher zum Positionieren des Manipulationsvorrichtungsträgers 12 entlang der Y-Achse 14 dient. Der Verstellantrieb 34 kann einen Antriebsmotor 35 aufweisen. Der Antriebsmotor 35 kann beispielsweise mit einer Verstellspindel, wie etwa einer Kugelumlaufspindel gekoppelt sein. Weiters ist es auch denkbar, dass der weitere Manipulationsvorrichtungsträger 29 mit einem weiteren Verstellantrieb 36 gekoppelt ist, mittels welchem dieser entlang der Y-Achse 14 verstellbar ist.

Fig. 2 zeigt eine Seitenansicht des ersten Ausführungsbeispiels der Bearbeitungsanlage 1, wobei wiederum für gleiche Teile gleiche Bezugszeichen bzw. Bauteilbezeichnungen wie in der vorangegangenen Figur 1 verwendet werden. Um unnötige Wiederholungen zu vermeiden, wird auf die detaillierte Beschreibung in der vorangegangenen Figur 1 hingewiesen bzw. Bezug genommen.

Wie aus Fig. 2 ersichtlich, kann vorgesehen sein, dass am Manipulationsarm 15 eine Freistellung 37 ausgebildet ist. Die Freistellung 37 ist derart konfiguriert, dass sie mit dem oberen Maschinentisch 6 und/oder mit dem darin gespannten Werkzeug korrespondiert, sodass der Manipulationsarm 15 möglichst weit an den oberen Maschinentisch 6 herangefahren werden kann, um einen möglichst geringen Abstand zwischen der Rotationsachse 20 und einer Biegekante 38 zu erreichen. Durch diese Maßnahme können an der Bearbeitungsanlage 1 möglichst kleine Werkstücke 4 bearbeitet werden.

Wie aus Fig. 2 weiters ersichtlich, kann vorgesehen sein, dass ein Drehmotor 39 ausgebildet ist, welcher zum aktiven Verdrehen des zweiten Rotationsstempels 21 dient.

Beim aktiven Verdrehen des zweiten Rotationsstempels 21 kann das Werkstück 4 zwischen dem ersten Rotationsstempel 19 und dem zweiten Rotationsstempel 21 geklemmt sein. Bei einer Verdrehung des zwischen dem ersten Rotationsstempel 19 und dem zweiten Rotationsstempel 21 gespannten Werkstückes 4 kann der erste Rotationsstempel 19 durch Reibschluss mit dem Werkstück 4 ebenfalls verdreht bzw. von diesem mitgeschleppt werden. Durch die koaxiale Anordnung des ersten Rotationsstempels 19 und des zweiten Rotationsstempels 21 kann eine gemeinsame Verdrehung des ersten Rotationsstempels 19 und des zweiten Rotationsstempels 21 ermöglichst werden. Der erste Rotationsstempel 19 benötigt somit keinen eigenen Drehmotor um bezüglich der Rotationsachse 20 verdreht zu werden.

Wie aus Fig. 2 weiters ersichtlich, kann die Rotationsachse 20 in einem Abstand 24 von der Manipulationsarmführung 16 beabstandet angeordnet sein. Als relevanter Bezugspunkt der Manipulationsarmführung 16 wird hierbei das Mittel einer Führungsschiene betrachtet.

Wie aus Fig. 2 weiters ersichtlich, können der Manipulationsvorrichtungsträger 12 und der weitere Manipulationsvorrichtungsträger 29 einzeln und unabhängig voneinander entlang der Y-Achse 14 verschoben werden. Somit können die Rotationsstempel 19, 21 bzw. das Manipulationselement 31 unabhängig voneinander das Werkstück 4 bewegen. Weiters kann durch diese Maßnahme das Werkstück 4 zwischen den Rotationsstempeln 19, 21 und dem Manipulationselement 31 übergeben werden. Durch diese Maßnahme kann das Werkstück 4 in der Bearbeitungsanlage 1 beliebig gedreht und zum Durchführen eines Biegevorganges entlang der Y-Achse 14 positioniert werden.

Der erste Schenkel 22 des Manipulationsvorrichtungsträgers 12 weist eine Länge 46 auf. Die Länge 46 des ersten Schenkels 22 des Manipulationsvorrichtungsträgers 12 wird von einer der Schwenkbiegemaschine 2 zuwandten Seite des zweiten Schenkels 23 ausgehend gemessen.

Fig. 3 zeigt die Bearbeitungsanlage 1 in einer weiteren perspektivischen Darstellung, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

Wie aus Fig. 3 ersichtlich, kann vorgesehen sein, dass die Manipulationsarmführung 16 eine erste Führungsschiene 40 und eine zweite Führungsschiene 41 aufweist. Die erste Führungsschiene 40 und die zweite Führungsschiene 41 sind am zweiten Schenkel 23 des Manipulationsvorrichtungsträgers 12 angeordnet. Weiters sind ein erster Führungsschlitten 42 und ein zweiter Führungsschlitten 43 ausgebildet, welche in der ersten Führungsschiene 40 geführt sind. Der erste Führungsschlitten 42 und der zweite Führungsschlitten 43 sind in Richtung der Z-Achse 17 zueinander beabstandet am Manipulationsarm 15 angeordnet. Weiters kann vorgesehen sein, dass ein dritter Führungsschlitten 44 und ein vierter Führungsschlitten 45 ausgebildet sind, welche mit der zweiten Führungsschiene 41 in Wirkverbindung stehen und welche ebenfalls mit dem Manipulationsarm 15 gekoppelt sind.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist.

Der Schutzbereich ist durch die Ansprüche bestimmt. Die Beschreibung und die Zeichnungen sind jedoch zur Auslegung der Ansprüche heranzuziehen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Bearbeitungsanlage | 27 | Abstand erste Wange - zweite Wange |
| 2 | Schwenkbiegemaschine | 28 | Steg |
| 3 | Werkstückmanipulationsvorrich-tung | 29 | weiterer Manipulationsvorrichtungsträger |
| 4 | Werkstück | 30 | weitere Manipulationsvorrich- |
| 5 | unterer Maschinentisch | | tungsträgerführung |
| 6 | oberer Maschinentisch | 31 | Manipulationselement |
| 7 | Grundgestell | 32 | Führungsschiene |
| 8 | erstes Längsende | 33 | Führungsschlitten |
| 9 | Koppelflansch | 34 | Verstellantrieb |
| 10 | Befestigungsmittel | 35 | Antriebsmotor |
| 11 | Stützfuß | 36 | weiterer Verstellantrieb |
| 12 | Manipulationsvorrichtungsträger | 37 | Freistellung |
| 13 | Manipulationsvorrichtungsträger-führung | 38 | Biegekante |
| 14 | Y-Achse | 39 | Drehmotor |
| | | 40 | erste Führungsschiene |
| 15 | Manipulationsarm | 41 | zweite Führungsschiene |
| 16 | Manipulationsarmführung | 42 | erster Führungsschlitten |
| 17 | Z-Achse | 43 | zweiter Führungsschlitten |
| 18 | X-Achse | 44 | dritter Führungsschlitten |
| 19 | erster Rotationsstempel | 45 | vierter Führungsschlitten |
| 20 | Rotationsachse | 46 | Länge erster Schenkel |
| 21 | zweiter Rotationsstempel | | |
| 22 | erster Schenkel | | |
| 23 | zweiter Schenkel | | |
| 24 | Abstand Manipulationsarmführung und Rotationsachse | | |
| 25 | erste Wange | | |
| 26 | zweite Wange | | |

## Patentansprüche

1. Werkstückmanipulationsvorrichtung (3) für eine Schwenkbiegemaschine (2), die Werkstückmanipulationsvorrichtung (3) umfassend:
- ein Grundgestell (7);
- einen Manipulationsvorrichtungsträger (12), welcher mittels einer Manipulationsvorrichtungsträgerführung (13) in einer Y-Achse (14) relativ zum Grundgestell (7) verschiebbar an diesem angeordnet ist;
- einen Manipulationsarm (15), welcher mittels einer Manipulationsarmführung (16) in einer Z-Achse (17) relativ zum Manipulationsvorrichtungsträger (12) verschiebbar an diesem angeordnet ist;
- einen ersten Rotationsstempel (19), welcher am Manipulationsarm (15) angeordnet ist, wobei der erste Rotationsstempel (19) um eine, zur Z-Achse (17) parallele, Rotationsachse (20) rotierbar ist;
- einen zweiten Rotationsstempel (21), welcher am Manipulationsvorrichtungsträger (12) angeordnet ist, wobei der zweite Rotationsstempel (21) um die Rotationsachse (20) rotierbar ist, wobei der erste Rotationsstempel (19) und der zweite Rotationsstempel (21) derart zueinander angeordnet sind, dass ein Werkstück (4) zwischen dem ersten Rotationsstempel (19) und dem zweiten Rotationsstempel (21) klemmbar ist,
**dadurch gekennzeichnet, dass** der Manipulationsvorrichtungsträger (12) L-Förmig ausgebildet ist und einen ersten Schenkel (22) aufweist, welcher sich entlang einer Y-Achse (14) erstreckt und einen zweiten Schenkel (23) aufweist, welcher sich entlang der Z-Achse (17) erstreckt, wobei die Manipulationsarmführung (16) am zweiten Schenkel (23) ausgebildet ist und wobei ein Abstand (24) zwischen der Manipulationsarmführung (16) und der Rotationsachse (20) des ersten Rotationsstempels (19) größer als 1000mm ist, wobei der Abstand (24) zwischen der Manipulationsarmführung (16) und der Rotationsachse (20) des ersten Rotationsstempels (19) zwischen 130% und 70%, insbesondere zwischen 120% und 80%, bevorzugt zwischen 110% und 90%, einer Länge (46) des ersten Schenkels (22) des Manipulationsvorrichtungsträgers (12) beträgt.

2. Werkstückmanipulationsvorrichtung (3) nach Anspruch 1, **dadurch gekennzeichnet, dass** der Abstand (24) zwischen der Manipulationsarmführung (16) und der Rotationsachse (20) des ersten Rotationsstempels (19) zwischen 120% und 80%, bevorzugt zwischen 110% und 90%, der Länge (46) des ersten Schenkels (22) des Manipulationsvorrichtungsträgers (12) beträgt.

3. Werkstückmanipulationsvorrichtung (3) nach Anspruch 1 oder 2, **dadurch gekennzeichnet, dass** der Abstand (24) zwischen der Manipulationsarmführung (16) und der Rotationsachse (20) des ersten Rotationsstempels (19) zwischen 1000mm und 3000mm, insbesondere zwischen 1100mm und 2500mm, bevorzugt zwischen 1300mm und 2000mm beträgt.

4. Werkstückmanipulationsvorrichtung (3) nach einem der vorhergehenden Ansprüche, **dadurch gekennzeichnet, dass** der Manipulationsvorrichtungsträger (12) eine erste Wange (25) und eine zweite Wange (26) aufweist, welche L-Förmig ausgebildet sind, wobei die erste Wange (25) und die zweite Wange (26) in einem Abstand (27) zueinander angeordnet sind und mittels Stegen (28) miteinander gekoppelt sind.

5. Werkstückmanipulationsvorrichtung (3) nach einem der vorhergehenden Ansprüche, **dadurch gekennzeichnet, dass** ein weiterer Manipulationsvorrichtungsträger (29) ausgebildet ist, welcher mittels einer weiteren Manipulationsvorrichtungsträgerführung (30) in einer Y-Achse (14) relativ zum Grundgestell (7) verschiebbar an diesem angeordnet ist, wobei der weitere Manipulationsvorrichtungsträger (29) mehrere Manipulationselemente (31) umfasst, welche in einer X-Achse (18) zueinander beabstandet angeordnet sind, wobei die Manipulationselemente (31) in der Z-Achse (17) relativ zum weiteren Manipulationsvorrichtungsträger (29) verschiebbar sind.

6. Werkstückmanipulationsvorrichtung (3) nach einem der vorhergehenden Ansprüche, **dadurch gekennzeichnet, dass** am zweiten Schenkel (23) des Manipulationsvorrichtungsträgers (12) eine erste Führungsschiene (40) und eine zweite Führungsschiene (41) angeordnet ist, wobei die Manipulationsarmführung (16) einen ersten Führungsschlitten (42) und einen zweiten Führungsschlitten (43) umfasst, welche in der ersten Führungsschiene (40) geführt sind und wobei die Manipulationsarmführung (16) einen dritten Führungsschlitten (44) und einen vierten Führungsschlitten (45) umfasst, welche in der zweiten Führungsschiene (41) geführt sind.

7. Werkstückmanipulationsvorrichtung (3) nach einem der vorhergehenden Ansprüche, **dadurch gekennzeichnet, dass** am Manipulationsvorrichtungsträger (12) ein Drehmotor (39) zum Verdrehen des ersten Rotationsstempels (19) ausgebildet ist.

8. Bearbeitungsanlage (1) zum Biegen von Werkstücken (4), die Bearbeitungsanlage (1) umfassend:
- eine Schwenkbiegemaschine (2);
- eine Werkstückmanipulationsvorrichtung (3) zum Zuführen von Werkstücken (4) zur Schwenkbiegemaschine (2),
**dadurch gekennzeichnet, dass**
die Werkstückmanipulationsvorrichtung (3) nach einem der vorhergehenden Ansprüche ausgebildet ist.

9. Bearbeitungsanlage (1) nach Anspruch 8, **dadurch gekennzeichnet, dass** der Manipulationsarm (15) im Bereich des ersten Rotationsstempels (19) eine Freistellung (37) aufweist, welche mit der Schwenkbiegemaschine (2) korrespondiert.

10. Bearbeitungsanlage (1) nach Anspruch 8 oder 9, **dadurch gekennzeichnet, dass** die Schwenkbiegemaschine (2) einen unteren Maschinentisch (5) aufweist, wobei das Grundgestell (7) an einem ersten Längsende (8) mit dem unteren Maschinentisch (5) gekoppelt ist und wobei das Grundgestell (7) an einem zum ersten Längsende (8) distanzierten Bereich einen Stützfuß (11) zum Abstützen am Boden aufweist.

## Claims

1. A workpiece manipulation device (3) for a swivel bending machine (2), wherein the workpiece manipulation device (3) comprises:
- a base rack (7);
- a manipulation device carrier (12), which is arranged on the base rack (7) so as to be displaceable by a manipulation device carrier guide (13) in a Y-axis (14) relative to said base rack (7);
- a manipulation arm (15), which is arranged on the manipulation device carrier (12) so as to be displaceable by a manipulation arm guide (16) in a Z-axis (17) relative to the manipulation device carrier (12);
- a first rotary punch (19), which is arranged on the manipulation arm (15), wherein the first rotary punch (19) is rotatable about a rotational axis (20) that is parallel to the Z-axis (17);
- a second rotary punch (21), which is arranged on the manipulation device carrier (12), wherein the second rotary punch (21) is rotatable about the rotational axis (20), wherein the first rotary punch (19) and the second rotary stamp (21) are arranged relative to one another such that a workpiece (4) can be clamped between the first rotary punch (19) and the second rotary punch (21),
**characterized in that** the manipulation device carrier (12) is configured in an L-shape and has a first limb (22), which extends along a Y-axis (14), and a second limb (23), which extends along the Z-axis (17), wherein the manipulation arm guide (16) is formed on the second limb (23), and wherein a distance (24) between the manipulation arm guide (16) and the rotational axis (20) of the first rotary punch (19) is greater than 1000 mm, wherein the distance (24) between the manipulation arm guide (16) and the rotational axis (20) of the first rotary punch (19) is between 130% and 70%, in particular between 120 % and 80%, preferably between 110% and 90%, of a length (46) of the first limb (22) of the manipulation device carrier (12).

2. The workpiece manipulation device (3) according to claim 1, **characterized in that** the distance (24) between the manipulation arm guide (16) and the rotational axis (20) of the first rotary punch (19) is between 120 % and 80%, preferably between 110% and 90%, of the length (46) of the first limb (22) of the manipulation device carrier (12).

3. The workpiece manipulation device (3) according to claim 1 or 2, **characterized in that** the distance (24) between the manipulation arm guide (16) and the rotational axis (20) of the first rotary punch (19) is between 1000 mm and 3000 mm, in particular between 1100 mm and 2500 mm, preferably between 1300 mm and 2000 mm.

4. The workpiece manipulation device (3) according to one of the preceding claims, **characterized in that** the manipulation device carrier (12) has a first cheek (25) and a second cheek (26), which has an L-shaped configuration, wherein the first cheek (25) and the second cheek (26) are arranged at a distance (27) from one another and are coupled to one another by means of webs (28).

5. The workpiece manipulation device (3) according to one of the preceding claims, **characterized in that** further manipulation device carrier (29) is formed, which is arranged on the base rack (7) so as to be displaceable by a further manipulation device carrier guide (30) in a Y-axis (14) relative to the base rack (7), wherein the further manipulation device carrier (29) comprises multiple manipulation elements (31), which are arranged at a distance from one another in an X-axis (18), wherein the manipulation elements (31) are displaceable in the Z-axis (17) relative to the further manipulation device carrier (29).

6. The workpiece manipulation device (3) according to one of the preceding claims, **characterized in that** a first guide rail (40) and a second guide rail (41) are arranged on the second limb (23) of the manipulation device carrier (12), wherein the manipulation arm guide (16) comprises a first guide carriage (42) and a second guide carriage (43), which are guided in the first guide rail (40), and wherein the manipulation arm guide (16) comprises a third guide carriage (44) and a fourth guide carriage (45), which are guided in the second guide rail (41).

7. The workpiece manipulation device (3) according to one of the preceding claims, **characterized in that** a rotation motor (39) for rotating the first rotary punch (19) is formed on the manipulation device carrier (12).

8. A processing system (1) for bending workpieces (4), wherein the processing system (1) comprises:
- swivel bending machine (2);
- a workpiece manipulation device (3) for feeding workpieces (4) to the swivel bending machine (2),
**characterized in that**
the workpiece manipulation device (3) is formed according to one of the preceding claims.

9. The processing system (1) according to claim 8, **characterized in that** the manipulation arm (15) has a clearance (37) in the region of the first rotary punch (19), which clearance (37) corresponds with the swivel bending machine (2).

10. The processing system (1) according to claim 8 or 9, **characterized in that** the swivel bending machine (2) has a lower machine table (5), wherein the base rack (7) is coupled with the lower machine table (5) at a first longitudinal end (8), and wherein, in a region distanced from the first longitudinal end (8), the base rack (7) has a support foot (11) for being supported on the floor.

## Revendications

1. Dispositif de manipulation de pièces (3) pour une presse plieuse (2), ce dispositif de manipulation de pièces (3) comprenant :
- un châssis de base (7) ;
- un support de dispositif de manipulation (12) qui est disposé sur le châssis de base (7) de manière coulissante par rapport à celui-ci au moyen d'un guidage de support de manipulation (13) sur un axe Y (14) ;
- un bras de manipulation (15) qui est disposé sur le support de dispositif de manipulation (12) de manière coulissante par rapport à celui-ci au moyen d'un guidage de bras de manipulation (16) sur un axe Z (17) ;
- un premier poinçon rotatif (19), qui est disposé sur le bras de manipulation (15), dans lequel le premier poinçon rotatif (19) peut tourner autour d'un axe de rotation (20) parallèle à l'axe Z (17) ;
- un deuxième poinçon rotatif (21), qui est disposé sur le support de dispositif de manipulation (12), dans lequel le deuxième poinçon rotatif (21) peut tourner autour de l'axe de rotation (20), dans lequel le premier poinçon rotatif (19) et le deuxième poinçon rotatif (21) sont disposés l'un par rapport à l'autre de sorte qu'une pièce (4) peut être serrée entre le premier poinçon rotatif (19) et le deuxième poinçon rotatif (21), **caractérisé en ce que** le support de dispositif de manipulation (12) présente une forme de L et comprend une première branche (22) qui s'étend le long d'un axe Y (14) et une deuxième branche (23) qui s'étend le long de l'axe Z (17),
dans lequel le guidage de bras de manipulation (16) est réalisé sur la deuxième branche (23) et dans lequel une distance (24) entre le guidage de bras de manipulation (16) et l'axe de rotation (20) du premier poinçon rotatif (19) est supérieure à 1 000 mm, dans lequel la distance (24) entre guidage de bras de manipulation (16) et l'axe de rotation (20) du premier poinçon rotatif (19) représente entre 130 % et 70 %, plus particulièrement entre 120 % et 80 %, de préférence entre 110 % et 90 %, d'une longueur (46) de la première branche (22) du support de dispositif de manipulation (12).

2. Dispositif de manipulation de pièces (3) selon la revendication 1, **caractérisé en ce que** la distance (24) entre le guidage de bras de manipulation (16) et l'axe de rotation (20) du premier poinçon rotatif (19) représente entre 120 % et 80 %, de préférence entre 110 % et 90 %, d'une longueur (46) de la première branche (22) du support de dispositif de manipulation (12).

3. Dispositif de manipulation de pièces (3) selon la revendication 1 ou 2, **caractérisé en ce que** la distance (24) entre le guidage de bras de manipulation (16) et l'axe de rotation (20) du premier poinçon rotatif (19) se situe entre 1 000 mm et 3 000 mm, plus particulièrement entre 1 100 mm et 2 500 mm, de préférence entre 1 300 mm et 2 000 mm.

4. Dispositif de manipulation de pièces (3) selon l'une des revendications précédentes, **caractérisé en ce que** le support de dispositif de manipulation (12) comprend une première joue (25) et une deuxième joue (26), qui présentent la forme d'un L, dans lequel la première joue (25) et la deuxième joue (26) sont disposées entre elles à une distance (27) et sont couplées entre elles au moyen d'entretoises (28).

5. Dispositif de manipulation de pièces (3) selon l'une des revendications précédentes, **caractérisé en ce qu'**un autre support de dispositif de manipulation (29) est prévu, qui est disposé sur le châssis de base (7) de manière coulissante par rapport à celui-ci au moyen d'un autre guidage de dispositif de manipulation (30) sur un axe Y (14), dans lequel l'autre support de dispositif de manipulation (29) comprend plusieurs éléments de manipulation (31) qui sont disposés de manière distante entre eux sur un axe X (18), dans lequel les éléments de manipulation (31) peuvent coulisser sur l'axe Z (17) par rapport à l'autre support de dispositif de manipulation (29).

6. Dispositif de manipulation de pièces (3) selon l'une des revendications précédentes, **caractérisé en ce que**, sur la deuxième branche (23) du support de dispositif de manipulation (12) sont disposés un premier rail de guidage (40) et un deuxième rail de guidage (41), dans lequel le guidage de bras de manipulation (16) comprend un premier chariot de guidage (42) et un deuxième chariot de guidage (43), qui sont guidés dans le premier rail de guidage (40), et dans lequel le guidage de bras de manipulation (16) comprend un troisième chariot de guidage (44) et un quatrième chariot de guidage (45), qui sont guidés dans le deuxième rail de guidage (41).

7. Dispositif de manipulation de pièces (3) selon l'une des revendications précédentes, **caractérisé en ce que**, sur le support de dispositif de manipulation (12) est prévu un moteur rotatif (39) pour la rotation du premier poinçon rotatif (19).

8. Installation d'usinage (1) pour le pliage de pièces (4), cette installation d'usinage (1) comprenant :
- une presse plieuse (2) ;
- un dispositif de manipulation de pièces (3) pour l'introduction de pièces (4) dans la presse plieuse (2),
**caractérisée en ce que**
le dispositif de manipulation de pièces (3) est conçu selon l'une des revendications précédentes.

9. Installation d'usinage (1) selon la revendication 8, **caractérisée en ce que** le bras de manipulation (15) comprend, au niveau du premier poinçon rotatif (19), un dégagement (37) qui correspond à la presse plieuse (2).

10. Installation d'usinage (1) selon la revendication 8 ou 9, **caractérisé en ce que** la presse plieuse (2) comprend une table de machine inférieure (5), dans lequel le châssis de base (7) est couplé, au niveau d'une première extrémité longitudinale (8), avec la table de machine inférieure (5) et dans lequel le châssis de base (7) comprend, au niveau d'une zone distante de la première extrémité longitudinale (8), un pied d'appui (11) pour l'appui sur le sol.
